# EUROPÄISCHE PATENTSCHRIFT

(11) **EP 0 284 550 B1**
(45) Veröffentlichungstag und Bekanntmachung des Hinweises auf die Patenterteilung: **19.09.1990**
(21) Anmeldenummer: 88810099.7
(22) Anmeldetag: 19.02.1988
(51) Int. Cl.: A47K 1/14

(54) **Verschluss-Stöpsel eines Ablaufventils**
Drainplug
Bonde

(30) Priorität: 17.03.1987 CH 1005/87
(43) Veröffentlichungstag der Anmeldung: 28.09.1988
(73) Patentinhaber: Geberit AG, CH-8645 Jona (CH)
(72) Erfinder: Diethelm, Alois, CH-8856 Tuggen (CH)
(74) Vertreter: Justitz-Wormser, Daisy P., Dipl.-Chem.

(56) Entgegenhaltungen:
- CH-A- 544 540
- US-A- 2 460 768

## Beschreibung

Die Erfindung betrifft einen Verschluss-Stöpsel eines Ablaufventils mit einem eine ringförmige Dichtungsfläche aufweisenden Verschlusskörper und mit einer Kette zum Befestigen des Verschlusskörpers beispielsweise an einer Badewanne, wobei ein Glied der Kette formschlüssig am Verschlusskörper festgelegt ist.

Im Stand der Technik ist durch die US-A 2 460 768 ein Verschluss-Stöpsel dieser Art bekannt geworden, bei dem ein Glied der Kette in eine mittige Vertiefung in der Oberseite des Verschlusskörpers eingesetzt und mit einer eingegossenen Metallscheibe festgelegt ist. Die auf der Oberseite des Verschlusskörpers vorstehende Kette wird beispielsweise in einer Badewanne als störend empfunden. Die Herstellung der Metallscheibe und deren Befestigung im Verschlusskörper ist aufwendig.

Der Erfindung liegt die Aufgabe zugrunde, einen Verschluss-Stöpsel der genannten Gattung zu schaffen, der eine freiere Oberseite aufweist und bei dem die Kette dennoch in einfacher Weise am Verschlusskörper festgelegt ist.

Die Aufgabe wird durch die Erfindung gemäss Anspruch 1 gelöst. Vorteilhafte Weiterbildungen ergeben sich aus den abhängigen Ansprüchen.

Der Verschluss-Stöpsel hat den Vorteil eines einfachen Aufbaus mit nur wenigen Teilen. Vorstehende und umständlich zu montierende Verschlussteile werden vermieden.

Ein Ausführungsbeispiel der Erfindung wird nun anhand von Zeichnungen näher erläutert.

Es zeigen
Fig. 1 einen Schnitt durch einen Verschluss-Stöpsel nach einem bevorzugten Ausführungsbeispiel der Erfindung,
Fig. 2 eine Ansicht der Unterseite eines Deckels, und
Fig. 3 einen Schnitt durch den Deckel nach Fig. 2.

Der dargestellte Verschluss-Stöpsel gehört zu einer hier nicht dargestellten Ablaufgarnitur einer Badewanne. Ein ringförmiger Dichtungsteil 2, z.B. aus weichem PVC, weist eine sich nach unten verjüngende Dichtungsfläche 8 auf, die im Schliesszustand an der komplementären Fläche des Ventilsitzes anliegt. Auf den Dichtungsteil 2 ist ein Deckel 1 aus vergleichsweise hartem Kunststoff, beispielsweise POM (Polyoximethylen) aufgesetzt, der eine konvexe, sich nach aussen bis zur Dichtungsfläche 8 erstreckende obere Fläche 12 aufweist. Auf der Unterseite des Deckels 1 ist ein zylindrischer Hals 6 angeformt, der dicht an einem nach innen gerichteten Flansch 13 des Dichtungsteils 2 anliegt und diesen mit einem umlaufenden Absatz 5 hintergreift.

Vom Hals 6 aus erstreckt sich nach aussen ein Rand 11, der auf seiner Unterseite auf dem Dichtungsteil 2 aufliegt. Zwischen dem Rand 11 und dem Dichtungsteil 2 ist ein ringförmiger Raum 15 ausgespart, in den ein Endglied 4 einer Kugelkette 3 gelegt ist. Wie die Fig. 2 und 3 zeigen, liegt dieses Glied 4 in einer halbkugelförmigen Ausnehmung 14 eines auf der Unterseite des Randes 11 angeordneten Ansatzes 7. Dieser Ansatz 7 ist durch zwei Flanken 9 verstärkt und weist einen engen Schlitz 10 auf, der ebenfalls, jedoch etwas breiter als ein Zwischenglied 20 im Rand 11 weitergeführt ist.

Das Endglied 4 kann gleich ausgebildet sein, wie die übrigen Kettenglieder. Beim Zusammenbau der Teile wird die Kugel 4 in die Ausnehmung 14 gelegt und der Dichtungskörper 2 auf den Deckel 1 aufgesetzt. Da der Teil 2 lösbar befestigt ist, kann die Kette 3 nötigenfalls in ebenso einfacher Weise ausgewechselt werden. Der Deckel 1 ist aus einem Material gefertigt, das sich gut in diversen Farben einfärben lässt.

## Patentansprüche

1. Verschluss-Stöpsel eines Ablaufventils, mit einem eine ringförmige Dichtungsfläche (8) aufweisenden Verschlusskörper und mit einer Kette (3) zum Befestigen des Verschlusskörpers beispielsweise an einer Badewanne, wobei ein Glied (4) der Kette (3) formschlüssig am Verschlusskörper festgelegt ist, dadurch gekennzeichnet, dass an einem ringförmigen Dichtungsteil (2) ein Deckel (1) befestigt ist und das Glied (4) der Kette (3) am Rand des Deckels (1) zwischen diesem und dem Dichtungsteil (2) festgelegt ist.

2. Verschluss-Stöpsel nach Anspruch 1, dadurch gekennzeichnet, dass die Kette (3) in einen Schlitz (10) in einem Rand (11) des Deckels (1) eingesetzt ist.

3. Verschluss-Stöpsel nach Anspruch 1 oder 2, dadurch gekennzeichnet, dass das genannte Glied (4) der Kette (3) in einem vom Deckel (1) und vom Dichtungsteil (2) umschlossenen Raum (15) angeordnet ist.

4. Verschluss-Stöpsel nach Anspruch 3, dadurch gekennzeichnet, dass auf der Unterseite des Randes (11) ein nach unten ragender Ansatz (7) mit einer halbkugelförmigen Ausnehmung (14) angeformt ist, in welchen das genannt Glied (4,) der Kette (3) eingesetzt ist.

5. Verschluss-Stöpsel nach einem der Ansprüche 1 bis 4, dadurch gekennzeichnet, dass der Deckel (1) aus vergleichsweise hartem Material beispielsweise POM (Polyoximethylen) und der Dichtungsteil (2) aus vergleichsweise weichem Kunststoff, beispielsweise weichem PVC hergestellt sind.

6. Verschluss-Stöpsel nach einem der Ansprüche 1 bis 5, dadurch gekennzeichnet dass der Deckel (1) mittels einer den Dichtungsteil (2) untergreifenden Nase (5) an diesem lösbar befestigt ist.

## Claims

1. Closure plug, of an outlet valve, with a closure body displaying an annular sealing surface (8) and with a chain (3) for fastening the closure body, for example at a bath tub, wherein a member (4) of the chain (3) is shape-lockingly fixed at the closure body, characterised thereby, that a cover (1) is fastened at an annular sealing part (2) and the member (4) of the chain (3) is fixed at the rim of the cover (1) between this and the sealing part (2).

2. Closure plug according to claim 1, characterised thereby, that the chain (3) is inserted into a slot (10) in a rim (11) of the cover (1).

3. Closure plug according to claim 1 or 2, characterised thereby, that the named member (4) of the claim (3) is arranged in a space (15) enclosed by the cover (1) and the sealing part (2).

4. Closure plug according to claim 3, characterised thereby, that a downwardly projecting step (7) with a hemispherical recess (14), into which the named member (4) of the chain (3) is inserted, is moulded on at the underside of the rim (11).

5. Closure plug according to one of the claims 1 to 4, characterised thereby, that the cover (1) is made of comparatively hard material, for example POM polyoxymethylene) and the sealing part (2) is made of comparatively soft synthetic material, for example soft PVC.

6. Closure plug according to one of the claims 1 to 5, characterised thereby, that the cover (1) is detachably fastened at the sealing part (2) by means of a lug (5) engaging thereunder.

## Revendications

1. Bonde d'une vanne d'évacuation, comportant un corps de fermeture possédant une surface annulaire d'étanchéité (8), et une chaîne (3) servant à fixer le corps de fermeture par exemple à une baignoire, un élément (4) de la chaîne (3) étant fixé selon une liaison par formes complémentaires au corps de fermeture, caractérisée en ce qu'un couvercle (1) est fixé à un élément annulaire d'étanchéité (2) et que l'élément (4) de la chaîne (3) est fixé au bord du couvercle (1) entre ce dernier et l'élément d'étanchéité (2).

2. Bonde selon la revendication 1, caractérisée en ce que la chaîne (3) est insérée dans une fente (10) ménagée dans un bord (11) du couvercle (1).

3. Bonde selon la revendication 1 ou 2, caractérisée en ce que ledit élément (4) de la chaîne (3) est disposé dans un espace (15) entouré par le couvercle (1) et l'élément d'étanchéité (2).

4. Bonde selon la revendication 3, caractérisée en ce que sur la face inférieure du bord (11) est formée par moulage une partie saillante (7), qui s'étend vers le bas et possède un évidement hémisphérique (14), dans lequel est inséré ledit élément (4) de la chaîne (3).

5. Bonde selon l'une des revendications 1 à 4, caractérisée en ce que le couvercle (1) est réalisé en un matériau relativement dur, par exemple du POM (polyoxyéthylène) et l'élément d'étanchéité (2) est réalisé en une matière plastique relativement molle, par exemple du PVC mou.

6. Bonde selon l'une des revendications 1 à 5, caractérisé en ce que le couvercle (1) est fixé de façon amovible à l'élément d'étanchéité (2), au moyen d'un rebord (5) qui s'engage au-dessous de l'élément d'étanchéité.
